# FASCICULE DE BREVET EUROPEEN

(11) **EP 4 216 000 B1**
(45) Date de publication et mention de la délivrance du brevet: **04.03.2026**
(21) Numéro de dépôt: 23152894.4
(22) Date de dépôt: 23.01.2023
(51) Int. Cl.: G04B 13/00, G04B 19/24, G04B 19/26, G04B 27/00, G04B 3/00, G04B 13/02

(54) **DISPOSITIF DE COMMANDE POUR UNE PIÈCE D'HORLOGERIE**
STEUERVORRICHTUNG FÜR EINE UHR
CONTROL DEVICE FOR A TIMEPIECE

(30) Priorité: 24.01.2022 CH 672022
(43) Date de publication de la demande: 26.07.2023
(73) Titulaire: Bulgari Horlogerie S.A., 2000 Neuchâtel (CH)
(72) Inventeur: ROCHAT, Jean-Nicolas, 1343 Les Charbonnières (CH); BEHRA, Julien, 39220 Les Rousses (FR)
(74) Mandataire: Moinas & Savoye SARL

(56) Documents cités:
- EP-A1- 2 367 080
- EP-B1- 2 746 872
- EP-B1- 3 018 535

## Description

### Domaine Technique de l'invention

L'invention concerne un dispositif de commande pour une pièce d'horlogerie. L'invention concerne encore un mouvement horloger comprenant un tel dispositif de commande. L'invention concerne enfin une pièce d'horlogerie comprenant un tel dispositif de commande ou un tel mouvement horloger.

### Etat de la technique antérieure

Des pièces d'horlogerie sont équipées d'un dispositif de commande servant à actionner un mécanisme de la pièce d'horlogerie tel qu'un mécanisme de remontage d'un barillet ou un mécanisme de réglage de l'heure ou de réglage d'une autre fonction horlogère, comme une indication de calendrier ou de phase de lune. Le dispositif de commande comprend classiquement une couronne liée à une tige et manipulable par un utilisateur. Différentes positions axiales de l'ensemble tige-couronne permettent de définir des sélections de différentes fonctions horlogères et la rotation de la couronne dans chacune de ces positions permet d'agir sur les fonctions horlogères. Par exemple :
- une rotation de la couronne alors qu'elle se trouve dans une première position axiale permet de remonter le barillet,
- une rotation de la couronne alors qu'elle se trouve dans une deuxième position axiale permet de corriger une indication de quantième, et
- une rotation de la couronne alors qu'elle se trouve dans une troisième position axiale permet de corriger une indication d'heure ou d'effectuer une mise à l'heure.

Dans certaines configurations de pièces d'horlogerie, la solution telle que celle évoquée précédemment ne peut pas être mise en œuvre ou alors il n'est pas souhaitable de mettre en œuvre la solution évoquée précédemment.

Le document EP 2 746 872 B1 divulgue une montre dite à heure universelle permettant d'afficher simultanément l'heure courante dans les différents fuseaux horaires du monde, comprenant deux organes de liaison unidirectionnelle.

### Présentation de l'invention

Le but de l'invention est de fournir un dispositif de commande remédiant aux inconvénients ci-dessus et améliorant les dispositifs de commande connus de l'art antérieur. En particulier, l'invention propose un dispositif de commande compact, simple et pratique à utiliser.

### Résumé de l'invention

Selon l'invention, le dispositif de commande est défini par la revendication 1.

Des modes de réalisation du dispositif de commande sont définis par les revendications 2 à 9.

Selon l'invention, un mouvement horloger est défini par la revendication 10.

Selon l'invention, une pièce d'horlogerie est définie par la revendication 11.

### Présentation des figures

Les objets, caractéristiques et avantages de la présente invention sont exposés en détail dans la description suivante d'un mode de réalisation particulier fait à titre non-limitatif en relation avec la figure jointe.

La figure 1 est une vue schématique d'un mode de réalisation d'une pièce d'horlogerie selon l'invention, sur laquelle des coupes locales circulaires sont représentées pour visualiser des satellites et des dents de planétaires engrenant avec ces satellites.

### Description détaillée

Un mode de réalisation d'une pièce d'horlogerie 200 est décrit ci-après en détail en référence à la figure 1. La pièce d'horlogerie 200 est par exemple une montre, en particulier une montre-bracelet. La pièce d'horlogerie 200 comprend un mouvement horloger 100, destiné à être monté dans un boîtier ou une boîte de pièce d'horlogerie afin de le protéger de l'environnement extérieur. Le mouvement horloger 100 peut être un mouvement mécanique, notamment un mouvement automatique, ou encore un mouvement hybride.

Le mouvement comprend :
- un premier mécanisme 5 assurant une première fonction horlogère,
- un deuxième mécanisme 6 assurant une deuxième fonction horlogère, et
- un dispositif de commande 1 permettant à un utilisateur d'agir sur le premier mécanisme 5 et d'agir sur le deuxième mécanisme 6.

Cette action est avantageusement exercée par l'utilisateur via une couronne ou une molette ou une clé liée mécaniquement au dispositif de commande, en particulier liée à une entrée 2 du dispositif de commande.

Dans le mode de réalisation représenté, le premier mécanisme 5 est un mécanisme de mise à l'heure. Ce premier mécanisme comprend par exemple une chaîne cinématique, notamment une chaîne de rouage permettant de modifier l'affichage de l'heure. Ce premier mécanisme comprend par exemple un rouage de minuterie et/ou une roue 5 d'un mobile des minutes.

Dans le mode de réalisation représenté, le deuxième mécanisme 6 est un mécanisme de remontage. Ce premier mécanisme comprend donc un barillet 6 et, éventuellement, une chaîne cinématique, notamment une chaîne de rouage permettant d'agir sur le barillet 6, notamment sur un rochet 61 du barillet. Le mécanisme 6 peut comprendre un cliquet 62 interdisant au rochet 61 de tourner dans le sens antihoraire.

Dans des modes de réalisation alternatifs, le premier mécanisme 5 pourrait assurer une autre fonction, notamment :
- une autre fonction de correction, comme une fonction de correction d'une indication d'un calendrier (jour, quantième, mois, année...) ou une fonction de correction d'une autre indication (par exemple phase de lune), ou
- une fonction de remontage d'un autre barillet, et
le deuxième mécanisme 6 pourrait assurer une autre fonction, notamment :
- une autre fonction de correction, comme une fonction de correction d'une indication d'un calendrier (jour, quantième, mois, année...) ou une fonction de correction d'une autre indication (par exemple phase de lune).

Le dispositif de commande 1 comprend:
- l'entrée 2 destinée à être manœuvrée en rotation par l'action de l'utilisateur dans un premier sens ou dans un deuxième sens,
- un premier organe de liaison unidirectionnelle 3 destiné à lier mécaniquement l'entrée 2 au premier mécanisme 5 assurant la première fonction horlogère, et
- un deuxième organe de liaison unidirectionnelle 4 destiné à lier mécaniquement l'entrée 2 au deuxième mécanisme 6 assurant la deuxième fonction horlogère.

Le premier organe de liaison unidirectionnelle 3 est agencé et/ou configuré pour entraîner le premier mécanisme 5 exclusivement lorsque l'entrée est manœuvrée dans le premier sens et le deuxième organe de liaison unidirectionnelle 4 est agencé et/ou configuré pour entraîner le deuxième mécanisme 6 exclusivement lorsque l'entrée est manœuvrée dans le deuxième sens. En particulier, dans le mode de réalisation représenté sur la figure 1, lorsque l'entrée est entraînée en rotation dans le sens horaire autour de l'axe A2, le mouvement de l'entrée est transmis au deuxième mécanisme 6 exclusivement et, lorsque l'entrée est entraînée en rotation dans le sens antihoraire autour de l'axe A2, le mouvement de l'entrée est transmis au premier mécanisme 5 exclusivement, comme il sera expliqué en détail plus bas.

Pour assurer cette fonction, le premier organe de liaison unidirectionnelle 3 comprend des premières dentures 321, 331 coopérant de manière irréversible et/ou le deuxième organe de liaison unidirectionnelle 4 comprend des deuxièmes dentures 421, 431 coopérant de manière irréversible.

De préférence, l'entrée est un mobile pivoté autour de l'axe A2 sur un bâti 99 du mouvement horloger. L'entrée 2 peut être un arbre, une tige, un pignon ou une roue. L'entrée présente une denture 21 permettant de transmettre le mouvement qu'elle reçoit de l'utilisateur via la couronne ou la molette ou la clé.

Dans le mode de réalisation représenté, le premier organe de liaison unidirectionnelle 3 comprend :
- un premier porte-satellite 31,
- un premier satellite 32 pivoté sur le premier porte-satellite 31, et
- un premier planétaire 33 engrenant avec le premier satellite 32 et solidaire, notamment solidaire en rotation, de l'entrée 2.

Le premier porte-satellite 31 est pivoté autour d'un axe A3 sur le bâti 99. Le premier porte-satellite 31 comprend une denture 311 solidarisant le premier organe de liaison au premier mécanisme 5. Le premier satellite 32 est pivoté sur une planche du porte-satellite 31 autour d'un axe A32 parallèle à l'axe A3. Le premier satellite 32 comprend l'une 321 des premières dentures. Le premier planétaire 33 est aussi pivoté autour de l'axe A3 sur le bâti 99. Ce premier planétaire comprend :
- une denture 332 engrenant avec la denture 21 de l'entrée 2, et
- l'autre première denture 331 coopérant par engrenage avec la première denture 321.

Le planétaire 33 est par exemple constitué d'un pignon portant la denture 331 fixé, notamment rivé, sur une roue portant la denture 332.

Les premières dentures 321, 331 coopèrent de manière irréversible dans la mesure où les premières dentures 321, 331 engrènent de manière irréversible.

Dans le mode de réalisation représenté, le deuxième organe de liaison unidirectionnelle 4 comprend :
- un deuxième porte-satellite 41,
- un deuxième satellite 42 pivoté sur le deuxième porte-satellite 41, et
- un deuxième planétaire 43 engrenant avec le deuxième satellite 42 et solidaire, notamment solidaire en rotation, de l'entrée 2.

Le deuxième porte-satellite 41 est pivoté autour d'un axe A4 sur le bâti 99. Le deuxième porte-satellite 41 comprend une denture 411 solidarisant le deuxième organe de liaison au deuxième mécanisme. Le deuxième satellite 42 est pivoté sur une planche du porte-satellite 41 autour d'un axe A42 parallèle à l'axe A4. Le deuxième satellite 42 comprend l'une 421 des deuxièmes dentures. Le deuxième planétaire 43 est aussi pivoté autour de l'axe A4 sur le bâti 99. Ce deuxième planétaire comprend :
- une denture 432 engrenant avec la denture 21 de l'entrée 2, et
- l'autre deuxième denture 431 coopérant par engrenage avec la deuxième denture 421.

Le planétaire 43 est par exemple constitué d'un pignon portant la denture 431 fixé, notamment rivé, sur une roue portant la denture 432.

Les deuxièmes dentures 421, 431 coopèrent de manière irréversible dans la mesure où les deuxièmes dentures 421, 431 engrènent de manière irréversible.

Lorsque l'entrée 2 est entraînée en rotation autour de l'axe A2 dans le sens antihoraire, elle entraîne, par coopération des dentures 21 et 332, le planétaire 33 en rotation autour de l'axe A3 dans le sens horaire. Les premières dentures 321, 331 se bloquent et le satellite 32 est aussi entraîné en rotation autour de l'axe A3, entraînant en conséquence, le porte-satellite 31 autour de l'axe A3 dans le sens horaire. Il s'ensuit que le porte-satellite 31 entraîne dans le sens antihoraire une roue du premier mécanisme 5, via la coopération des dentures 311 et 51.

Lorsque l'entrée 2 est entraînée en rotation autour de l'axe A2 dans le sens antihoraire, elle entraîne, par coopération des dentures 21 et 432, le planétaire 43 en rotation autour de l'axe A4 dans le sens horaire. Le satellite 42 est entraîné en rotation autour de l'axe A42 dans le sens horaire, les deuxièmes dentures 421, 431 pouvant engrener librement. En conséquence, le porte-satellite 41 n'est pas entraîné en rotation autour de l'axe A4. Il s'ensuit que le porte-satellite 41 n'entraîne pas la roue 61 du deuxième mécanisme 6.

Lorsque l'entrée 2 est entraînée en rotation autour de l'axe A2 dans le sens horaire, elle entraîne, par coopération des dentures 21 et 432, le planétaire 43 en rotation autour de l'axe A4 dans le sens antihoraire. Les deuxièmes dentures 421, 431 se bloquent et le satellite 42 est aussi entraîné en rotation autour de l'axe A4, entraînant en conséquence, le porte-satellite 41 autour de l'axe A4 dans le sens antihoraire. Il s'ensuit que le porte-satellite 41 entraîne dans le sens horaire la roue 61 (notamment le rochet 61) du deuxième mécanisme 6, via la coopération des dentures 411 et 611.

Lorsque l'entrée 2 est entraînée en rotation autour de l'axe A2 dans le sens horaire, elle entraîne, par coopération des dentures 21 et 332, le planétaire 33 en rotation autour de l'axe A3 dans le sens antihoraire. Le satellite 32 est entraîné en rotation autour de l'axe A32 dans le sens antihoraire, les deuxièmes dentures 321, 331 pouvant engrener librement. En conséquence, le porte-satellite 31 n'est pas entraîné en rotation autour de l'axe A3. Il s'ensuit que le porte-satellite 31 n'entraîne pas la roue 51 du premier mécanisme 5.

Les premières et deuxièmes dentures sont agencées et/ou configurées pour se bloquer lorsque le planétaire 33 est entraîné en rotation dans le sens horaire relativement à l'axe A3 et pour se bloquer lorsque le planétaire 43 est entraîné en rotation dans le sens antihoraire relativement à l'axe A4 seulement. Les dentures ne se bloquent pas lorsque les satellites sont entraînés dans les autres sens. Par ailleurs, les dentures peuvent aussi se bloquer lorsque ce sont les porte-satellites 31, 41 qui sont menants dans un sens ou dans les deux sens ou les dentures peuvent ne pas se bloquer lorsque les porte-satellites 33, 43 sont menants. Toutefois, ceci n'est pas obligatoire, non obligatoire, préférable ou non selon la nature des mécanismes 5, 6 entraînés. Par exemple, lorsque le mécanisme 6 entraîné est un barillet, il peut être indifférent que les dentures se bloquent ou non. Par exemple, lorsque le mécanisme 5 entraîné est une minuterie ou un mobile des minutes, il est préférable que les dentures ne se bloquent pas, afin de limiter le nombre d'éléments entraînés et de limiter les pertes d'énergie lorsqu'on n'agit pas sur l'entrée 2.

Pour réaliser ces irréversibilités dues au blocage des dentures, l'une des premières ou des deuxièmes dentures peut comprendre des dents à profils asymétriques et/ou l'autre des premières ou des deuxièmes dentures peut comprendre des dents à profils asymétriques. Par profil « asymétrique », on entend que chaque dent présente un premier flanc et un deuxième flanc, les premier et deuxième flancs étant non symétriques relativement à un rayon de la roue passant par le sommet de la dent.

Grâce à la solution représentée, il est possible de régler l'heure en tournant la couronne dans un sens et de remonter la pièce d'horlogerie en tournant la couronne dans un sens opposé. Ceci est pratique. Par ailleurs, la solution requiert un faible encombrement dans la direction perpendiculaire au plan de la figure 1.

Dans le mode de réalisation décrit, le premier planétaire 33 est solidaire, notamment solidaire en rotation, de l'entrée 2 et le premier porte-satellite 31 est destiné à être solidaire, notamment solidaire en rotation, du premier mécanisme 5 et le deuxième planétaire 43 est solidaire, notamment solidaire en rotation, de l'entrée 2 et le deuxième porte-satellite est destiné à être solidaire, notamment solidaire en rotation, du deuxième mécanisme 6. En variante, le premier planétaire 33 peut constituer l'entrée 2, de sorte que l'arbre 2 peut être supprimé et les planétaires 33 et 43 peuvent engrener l'un avec l'autre. En variante encore, le deuxième planétaire 43 peut constituer l'entrée 2, de sorte que l'arbre 2 peut être supprimé et les planétaires 33 et 43 peuvent engrener l'un avec l'autre. Lorsqu'on se passe de l'arbre d'entrée et que les planétaires engrènent directement l'un avec l'autre, ils tournent en sens inverse et le reste du dispositif doit être adapté en conséquence.

Dans un autre mode de réalisation :
- le premier planétaire peut être destiné à être solidaire, notamment solidaire en rotation, du premier mécanisme 5 et le premier porte-satellite peut constituer l'entrée ou être solidaire, notamment solidaire en rotation, de l'entrée 2, et
- le deuxième planétaire peut être destiné à être solidaire, notamment solidaire en rotation, du deuxième mécanisme 6 et le deuxième porte-satellite peut constituer l'entrée ou être solidaire, notamment solidaire en rotation, de l'entrée 2.

Dans un autre mode de réalisation :
- le premier organe de liaison unidirectionnelle comprend deux roues dentées montées coaxialement l'une contre l'autre, rappelées l'une contre l'autre par un ressort, engrenant respectivement avec l'entrée et avec le premier mécanisme et présentant chacune sur sa planche une denture breguet, et
- le deuxième organe de liaison unidirectionnelle comprend deux roues dentées montées coaxialement l'une contre l'autre, rappelées l'une contre l'autre par un ressort, engrenant respectivement avec l'entrée et avec le deuxième mécanisme et présentant chacune sur sa planche une denture breguet.

Ainsi, lorsque l'entrée est tournée dans un premier sens les deux roues du premier organe de liaison unidirectionnelle sont entraînées en rotation de même que le premier mécanisme. Par contre, seule l'une des roues du deuxième organe de liaison unidirectionnelle est entraînée en rotation et elle n'entraîne, ni l'autre roue, ni le deuxième mécanisme. Similairement, lorsque l'entrée est tournée dans un deuxième sens, les deux roues du deuxième organe de liaison unidirectionnelle sont entraînées en rotation de même que le deuxième mécanisme. Par contre, seule l'une des roues du premier organe de liaison unidirectionnelle est entraînée en rotation et elle n'entraîne, ni l'autre roue, ni le premier mécanisme.

Dans un autre mode de réalisation :
- l'un des organes de liaison unidirectionnelle est du type à planétaire, porte-satellite et satellite, et
- l'autre des organes de liaison unidirectionnelle est du type à dentures breguet comme décrit précédemment.

Dans tous ces modes de réalisation, il est possible de se passer de l'arbre d'entrée comme évoqué relativement au mode de réalisation représenté.

Quel que soit le mode de réalisation ou la variante décrits, le premier organe de liaison unidirectionnelle est centré sur un premier axe A3 et le deuxième organe de liaison unidirectionnelle est centré sur un deuxième axe A4, les premier et deuxième axes étant avantageusement parallèles et distincts. Toutefois, quel que soit le mode de réalisation ou la variante décrits, les premier et deuxième axes peuvent avantageusement être confondus. Une telle configuration permet de minimiser l'encombrement du dispositif dans le plan de la figure 1.

Dans les cas où les premier et deuxième axes A3, A4 sont confondus, les porte-satellites peuvent former une seule et même pièce ou être un ensemble monobloc ou les premier et deuxième planétaires peuvent former une seule et même pièce ou être un ensemble monobloc. Dans le mode de réalisation à dentures breguet, une même roue peut être commune aux deux organes de liaison unidirectionnelle et porter sur les deux faces de sa planche deux dentures breguet coopérant avec les dentures breguet de deux autres roues.

Les porte-satellites décrits portent chacun un satellite. Avantageusement, chaque porte-satellite peut porter deux satellites ou plus, comme trois satellites ou quatre satellites.

Par « deux pièces solidaires », nous entendons dans tout ce document que tout mouvement de l'une des pièces implique un mouvement de l'autre des pièces.

## Revendications

1. Dispositif de commande (1) pour une pièce d'horlogerie (200), comprenant:
- une entrée (2) destinée à être manœuvrée en rotation par l'action d'un utilisateur dans un premier sens ou dans un deuxième sens,
- un premier organe de liaison unidirectionnelle (3) destiné à lier mécaniquement l'entrée (2) à un premier mécanisme (5) assurant une première fonction horlogère de correction, et
- un deuxième organe de liaison unidirectionnelle (4) destiné à lier mécaniquement l'entrée (2) à un deuxième mécanisme (6) assurant une deuxième fonction horlogère,
le premier organe de liaison unidirectionnelle (3) étant agencé et/ou configuré pour entraîner le premier mécanisme (5) exclusivement lorsque l'entrée est manœuvrée dans le premier sens,
le deuxième organe de liaison unidirectionnelle (4) étant agencé et/ou configuré pour entraîner le deuxième mécanisme (6) exclusivement lorsque l'entrée est manœuvrée dans le deuxième sens,
le premier organe de liaison unidirectionnelle (3) comprenant deux premières dentures (321, 331) coopérant de manière irréversible et/ou le deuxième organe de liaison unidirectionnelle (4) comprenant deux deuxièmes dentures (421, 431) coopérant de manière irréversible, le dispositif étant **caractérisé en ce que** la deuxième fonction horlogère est une fonction de remontage.

2. Dispositif de commande (1) selon la revendication 1, **caractérisé en ce que** le premier organe de liaison unidirectionnelle (3) comprend :
- un premier porte-satellite (31),
- un premier satellite (32) pivoté sur le premier porte-satellite (31), et
- un premier planétaire (33) engrenant avec le premier satellite (32), les premières dentures engrenant de manière irréversible à l'interface du premier satellite et du premier planétaire.

3. Dispositif de commande (1) selon la revendication précédente, **caractérisé en ce que** le premier porte-satellite constitue l'entrée ou est solidaire de l'entrée et le premier planétaire est destiné à être solidaire du premier mécanisme ou **en ce que** le premier porte-satellite (31) est destiné à être solidaire du premier mécanisme (5) et le premier planétaire (33) constitue l'entrée ou est solidaire de l'entrée (2).

4. Dispositif de commande (1) selon l'une des revendications 1 à 3, **caractérisé en ce que** le deuxième organe de liaison unidirectionnelle (4) comprend :
- un deuxième porte-satellite (41),
- un deuxième satellite (42) pivoté sur le deuxième porte-satellite (41), et
- un deuxième planétaire (43) engrenant avec le deuxième satellite (42),
les deuxièmes dentures engrenant de manière irréversible à l'interface du deuxième satellite et du deuxième planétaire.

5. Dispositif de commande (1) selon la revendication précédente, **caractérisé en ce que** le deuxième porte-satellite constitue l'entrée ou est solidaire de l'entrée et le deuxième planétaire est destiné à être solidaire du deuxième mécanisme ou **en ce que** le deuxième porte-satellite (41) est destiné à être solidaire du deuxième mécanisme et le deuxième planétaire (43) constitue l'entrée ou est solidaire de l'entrée (2).

6. Dispositif de commande (1) selon l'une des revendications précédentes, **caractérisé en ce que** les premières dentures sont des dentures breguet et/ou les deuxièmes dentures sont des dentures breguet.

7. Dispositif de commande (1) selon l'une des revendications 1 à 6, **caractérisé en ce que** le premier organe de liaison unidirectionnelle est centré sur un premier axe (A3) et **en ce que** le deuxième organe de liaison unidirectionnelle est centré sur un deuxième axe (A4), les premier et deuxième axes étant parallèles et distincts.

8. Dispositif de commande (1) selon l'une des revendications 1 à 6, **caractérisé en ce que** le premier organe de liaison unidirectionnelle est centré sur un premier axe (A3) et **en ce que** le deuxième organe de liaison unidirectionnelle est centré sur un deuxième axe (A4), les premier et deuxième axes étant confondus.

9. Dispositif de commande (1) selon l'une des revendications précédentes et selon les revendications 2, 4 et 8, **caractérisé en ce que** les premier et deuxième porte-satellites forment une seule et même pièce ou sont un ensemble monobloc ou **en ce que** les premier et deuxième planétaires forment une seule et même pièce ou sont un ensemble monobloc.

10. Mouvement horloger (100) comprenant un dispositif de commande (1) selon l'une des revendications 1 à 9.

11. Pièce d'horlogerie (200), notamment montre-bracelet (200), comprenant :
- un dispositif de commande (1) selon l'une des revendications 1 à 9, et/ou
- un mouvement horloger (100) selon la revendication précédente.

## Patentansprüche

1. Steuervorrichtung (1) für eine Uhr (200), beinhaltend:
- einen Eingang (2), der dazu bestimmt ist, durch die Aktion eines Benutzers in einer ersten Richtung oder in einer zweiten Richtung drehbetätigt zu werden,
- ein erstes unidirektionales Verbindungsorgan (3), das dazu bestimmt ist, den Eingang (2) mechanisch mit einem ersten Mechanismus (5) zu verbinden, der eine erste Uhrenkorrekturfunktion gewährleistet, und
- ein zweites unidirektionales Verbindungsorgan (4), das dazu bestimmt ist, den Eingang (2) mechanisch mit einem zweiten Mechanismus (6) zu verbinden, der eine zweite Uhrenfunktion gewährleistet,
wobei das erste unidirektionale Verbindungsorgan (3) dazu eingerichtet und/oder konfiguriert ist, den ersten Mechanismus (5) ausschließlich dann anzutreiben, wenn der Eingang in der ersten Richtung betätigt wird,
wobei das zweite unidirektionale Verbindungsorgan (4) dazu eingerichtet und/oder konfiguriert ist, den zweiten Mechanismus (6) ausschließlich dann anzutreiben, wenn der Eingang in der zweiten Richtung betätigt wird,
wobei das erste unidirektionale Verbindungsorgan (3) zwei erste Verzahnungen (321, 331) beinhaltet, die irreversibel zusammenwirken, und/oder das zweite unidirektionale Verbindungsorgan (4) zwei zweite Verzahnungen (421, 431) beinhaltet, die irreversibel zusammenwirken, wobei die Vorrichtung **dadurch gekennzeichnet ist, dass** die zweite Uhrenfunktion eine Aufziehfunktion ist.

2. Steuervorrichtung (1) nach Anspruch 1, **dadurch gekennzeichnet, dass** das erste unidirektionale Verbindungsorgan (3) Folgendes beinhaltet:
- einen ersten Planetenradträger (31),
- ein erstes Planetenrad (32), das auf dem ersten Planetenradträger (31) drehbar gelagert ist, und
- ein erstes Zentralrad (33), das mit dem ersten Planetenrad (32) kämmt, wobei die ersten Verzahnungen an der Schnittstelle zwischen dem ersten Planetenrad und dem ersten Zentralrad irreversibel miteinander kämmen.

3. Steuervorrichtung (1) nach dem vorhergehenden Anspruch, **dadurch gekennzeichnet, dass** der erste Planetenradträger den Eingang darstellt oder mit dem Eingang verbunden ist und das erste Zentralrad dazu bestimmt ist, mit dem ersten Mechanismus verbunden zu sein, oder dass der erste Planetenradträger (31) dazu bestimmt ist, mit dem ersten Mechanismus (5) verbunden zu sein, und das erste Zentralrad (33) den Eingang darstellt oder mit dem Eingang (2) verbunden ist.

4. Steuervorrichtung (1) nach einem der Ansprüche 1 bis 3, **dadurch gekennzeichnet, dass** das zweite unidirektionale Verbindungsorgan (4) Folgendes beinhaltet:
- einen zweiten Planetenradträger (41),
- ein zweites Planetenrad (42), das auf dem zweiten Planetenradträger (41) drehbar gelagert ist, und
- ein zweites Zentralrad (43), das mit dem zweiten Planetenrad (42) kämmt,
wobei die zweiten Verzahnungen an der Schnittstelle zwischen dem zweiten Planetenrad und dem zweiten Zentralrad irreversibel miteinander kämmen.

5. Steuervorrichtung (1) nach dem vorhergehenden Anspruch, **dadurch gekennzeichnet, dass** der zweite Planetenradträger den Eingang darstellt oder mit dem Eingang verbunden ist und das zweite Zentralrad dazu bestimmt ist, mit dem zweiten Mechanismus verbunden zu sein, oder dass der zweite Planetenradträger (41) dazu bestimmt ist, mit dem zweiten Mechanismus verbunden zu sein, und das zweite Zentralrad (43) den Eingang darstellt oder mit dem Eingang (2) verbunden ist.

6. Steuervorrichtung (1) nach einem der vorhergehenden Ansprüche, **dadurch gekennzeichnet, dass** die ersten Verzahnungen Breguet-Verzahnungen sind und/oder die zweiten Verzahnungen Breguet-Verzahnungen sind.

7. Steuervorrichtung (1) nach einem der Ansprüche 1 bis 6, **dadurch gekennzeichnet, dass** das erste unidirektionale Verbindungsorgan auf eine erste Achse (A3) zentriert ist und dass das zweite unidirektionale Verbindungsorgan auf eine zweite Achse (A4) zentriert ist, wobei die erste und die zweite Achse parallel und verschieden sind.

8. Steuervorrichtung (1) nach einem der Ansprüche 1 bis 6, **dadurch gekennzeichnet, dass** das erste unidirektionale Verbindungsorgan auf eine erste Achse (A3) zentriert ist und dass das zweite unidirektionale Verbindungsorgan auf eine zweite Achse (A4) zentriert ist, wobei die erste und die zweite Achse zusammenfallen.

9. Steuervorrichtung (1) nach einem der vorhergehenden Ansprüche und nach den Ansprüchen 2, 4 und 8, **dadurch gekennzeichnet, dass** der erste und der zweite Planetenradträger ein einziges Teil bilden oder einstückig ausgebildet sind oder dass das erste und das zweite Zentralrad ein einziges Teil bilden oder einstückig ausgebildet sind.

10. Uhrwerk (100), das eine Steuervorrichtung (1) nach einem der Ansprüche 1 bis 9 beinhaltet.

11. Uhr (200), insbesondere Armbanduhr (200), beinhaltend:
- eine Steuervorrichtung (1) nach einem der Ansprüche 1 bis 9 und/oder
- ein Uhrwerk (100) nach dem vorhergehenden Anspruch.

## Claims

1. Control device (1) for a timepiece (200), comprising:
- an input (2), which is intended to be rotated by the action of a user in a first direction or in a second direction,
- a first unidirectional connector (3), which is intended to mechanically connect the input (2) to a first mechanism (5) providing a first timepiece correction function, and
- a second unidirectional connector (4), which is intended to mechanically connect the input (2) to a second mechanism (6) providing a second timepiece function,
the first unidirectional connector (3) being arranged and/or configured to drive the first mechanism (5) exclusively when the input is manoeuvred in the first direction,
the second unidirectional connector (4) being arranged and/or configured to drive the second mechanism (6) exclusively when the input is manoeuvred in the second direction,
the first unidirectional connector (3) comprising first toothings (321, 331) which interact irreversibly and/or the second unidirectional connector (4) comprising second toothings (421, 431) which interact irreversibly, the device being **characterized in that** the second timepiece function is a winding function.

2. Control device (1) according to Claim 1, wherein the first unidirectional connector (3) comprises:
- a first planetary wheel carrier (31),
- a first planetary wheel (32) pivoted on the first planetary wheel carrier (31), and
- a first sun gear (33) meshing with the first planetary wheel (32), the first toothings meshing irreversibly at the interface of the first planetary wheel and the first sun gear.

3. Control device (1) according to the preceding claim, wherein the first planetary wheel carrier makes up the input or is secured to the input and the first sun gear is intended to be secured to the first mechanism, or wherein the first planetary wheel carrier (31) is intended to be secured to the first mechanism (5) and the first sun gear (33) makes up the input or is secured to the input (2).

4. Control device (1) according to one of Claims 1 to 3, wherein the second unidirectional connector (4) comprises:
- a second planetary wheel carrier (41),
- a second planetary wheel (42) pivoted on the second planetary wheel carrier (41), and
- a second sun gear (43) meshing with the second planetary wheel (42),
the second toothings meshing irreversibly at the interface of the second planetary wheel and the second sun gear.

5. Control device (1) according to the preceding claim, wherein the second planetary wheel carrier makes up the input or is secured to the input and the second sun gear is intended to be secured to the second mechanism, or wherein the second planetary wheel carrier (41) is intended to be secured to the second mechanism and the second sun gear (43) makes up the input or is secured to the input (2).

6. Control device (1) according to one of the preceding claims, wherein the first toothings are Breguet toothings and/or the second toothings are Breguet toothings.

7. Control device (1) according to one of Claims 1 to 6, wherein the first unidirectional connector is centred on a first axis (A3) and wherein the second unidirectional connector is centred on a second axis (A4), the first and second axes being parallel and distinct.

8. Control device (1) according to one of Claims 1 to 6, wherein the first unidirectional connector is centred on a first axis (A3) and wherein the second unidirectional connector is centred on a second axis (A4), the first and second axes being one and a same.

9. Control device (1) according to one of the preceding claims and according to Claims 2, 4 and 8, wherein the first and second planetary wheel carriers form one and the same piece or are a monobloc assembly, or wherein the first and second sun gears form one and the same piece or are a monobloc assembly.

10. Timepiece movement (100) comprising a control device (1) according to one of Claims 1 to 9.

11. Timepiece (200), notably wristwatch (200), comprising:
- a control device (1) according to one of Claims 1 to 9, and/or
- a timepiece movement (100) according to the preceding claim.
